# EUROPÄISCHE PATENTSCHRIFT

(11) **EP 1 108 561 B1**
(45) Veröffentlichungstag und Bekanntmachung des Hinweises auf die Patenterteilung: **06.05.2004**
(21) Anmeldenummer: 00125258.4
(22) Anmeldetag: 24.11.2000
(51) Int. Cl.: B42B 4/00

(54) **Vorrichtung zum Siegeln von Heftfäden**
Device for sealing binding thread
Dispositif pour sceller le fil de reliure

(30) Priorität: 15.12.1999 DE 19960445
(43) Veröffentlichungstag der Anmeldung: 20.06.2001
(73) Patentinhaber: Heidelberger Druckmaschinen Aktiengesellschaft, 69115 Heidelberg (DE)
(72) Erfinder: Richter, Lutz, 04435 Schkeuditz (DE); Röder, Jürgen, 04439 Engelsdorf (DE)
(74) Vertreter: Duschl, Edgar Johannes, Dr.

(56) Entgegenhaltungen:
- DE-A- 3 803 402
- DE-C- 4 329 680
- DE-C- 4 401 153
- DE-C- 19 610 814
- FR-A- 2 129 453

## Beschreibung

Die Erfindung betrifft eine Vorrichtung zum Siegeln von Heftfäden an zu siegelndem Gut, wobei das zu siegelnde Gut mit eingestochenen Heftfäden der Vorrichtung zum Siegeln zugeführt wird.

Ein solches Verfahren ist beispielsweise aus der DE 44 01 153 C1 bekannt. Dabei wird eine Fadensiegelmaschine vorgeschlagen, die eine Heizschiene aufweist. Die Falzbogen weisen eingestochene Siegelfäden auf, die beim Überlaufen der Heizschiene an den Falzbogen gepreßt werden, so daß der Schmelzfadenanteil des Siegelfaden schmilzt und eine feste Bindung mit dem Falzbogen eingeht.

Nachteilig an derartigen Vorrichtungen zum Siegeln ist, daß der anzusiegelnde Faden, der üblicherweise in zwei Fadenklammerschenkeln über die Heizschiene gleitet, während der gesamten Kontaktzeit mit der Fadensiegelmaschine einer Relativbewegung ausgesetzt ist. Da die Fadenklammerschenkel gemeinsam mit den Falzbogen über die Heizschiene gezogen werden, entsteht auf die Fadenklammerschenkel eine Rakel- oder Reibebelastung, die im ungünstigsten Fall die Fadenklammerschenkel abtrennt. In der Praxis wird daher überwiegend mit einer geringen Andruckkraft der Heizschiene gearbeitet, was jedoch die Haltekraft der Fadenklammerschenkel am Falzbogen begrenzt. Weiterhin wird oftmals durch die Reibewirkung zwischen dem Fadenklammerschenkel und der Heizschiene ein großer Teil des thermoplastischen Materials aus dem Faden herausgelöst. Damit wird jedoch die Haftwirkung des Fadens an dem Falzbogen vermindert. Darüber hinaus können die auf der Heizschiene zurückgebliebenen Schmelzrückstände sich verfestigen, den Falzbogen verschmutzen und zu Produktionsstörungen führen.

Aufgabe der vorliegenden Erfindung ist es entsprechend, ein Siegelelement zum Siegeln von Falzbogen vorzuschlagen, mit dem eine verbesserte Haftung der Fadenklammerschenkel an dem Falzprodukt erzielt werden kann.

Diese Aufgabe wird durch eine Vorrichtung gemäß den Merkmalen des Anspruchs 1 gelöst.

Verfahrenstechnisch wird diese Aufgabe durch die Merkmale gemäß Anspruch 10 gelöst.

Mit dem erfindungsgemäßen Konzept, ein Siegelelement vorzusehen, das eine Berührungsfläche aufweist, die während des Siegelvorganges mit dem zu siegelnden Gut in Berührung steht und sich mit annähernd der gleichen Geschwindigkeit wie das zu siegelnde Gut bewegt, sind eine Reihe von Vorteilen verknüpft. So tritt zwischen dem Siegelelement und den Fadenklammerschenkeln keine unerwünschte Relativgeschwindigkeit auf, was in besonders vorteilhafter Weise einen Abrieb der Fadenklammerschenkel sowie deren eventuellen Abriß verhindert. Darüber hinaus läßt sich die Qualität der Fadensiegelung deutlich erhöhen, da der Druck, mit dem die Berührungsfläche des Siegelelementes auf das zu siegelnde Gut einwirkt erhöht werden kann, wodurch die daraus resultierende bessere Übermittlung von Hitze und Druck auf die Fadenklammerschenkel zu einer besseren Verbindung der Fadenklammerschenkel mit dem zu siegelnden Gut führt.

Weitere Vorteile und vorteilhafte Ausgestaltungen der Erfindung sind Gegenstand der nachfolgenden Figuren sowie deren Beschreibungen bei deren Darstellung zugunsten der Übersichtlichkeit auf eine maßstabsgetreue Wiedergabe verzichtet wurde.

Es zeigen im einzelnen:
- Fig. 1: eine schematische Darstellung einer erfindungsgemäßen Siegelrolle im Querschnitt
- Fig. 2: eine schematische Darstellung eines erfindungsgemäßen Siegelbandes im Querschnitt
- Fig. 3: eine schematische Darstellung eines erfindungsgemäßen Siegelschlittens im Querschnitt
- Fig. 4: die schematische Darstellung einer erfindungsgemäßen Faden- und Siegelstation.

In Fig. 1 ist ein zu siegelndes Gut 10, beispielsweise Falzbogen aus Papier, Karton oder dergleichen, dargestellt, die sich in Pfeilrichtung A bewegen Die Bewegung der Falzbogen 10 wird üblicherweise durch ein nicht gezeigtes Förderorgan gewährleistet. In einer vorhergehenden Fadenstation werden den zu siegelnden Falzbogen, üblicherweise in die Falzlinie, fortlaufend speziell verzwirnte Fadenstücke, sogenannte Fadenklammern 12, eingebracht, die einen schmelzbaren Anteil enthalten. Die Fadenklammer wird dabei so in den Rücken der Falzbogen eingebracht, dass auf der Unterseite der Falzbogen ein erster Fadenklammerschenkel 14 sowie ein zweiter Fadenklammerschenkel 16 liegen. Durch eine weitere Bewegung der zu siegelnden Falzbogen in Richtung A gelangt die Fadenklammer 12 in den Spalt zwischen einer Gegedruckrolle 18 und einer Siegelrolle 20. Die Gegendruckrolle 18 dreht sich dabei in Drehrichtung B und die Siegelrolle 20 in Drehrichtung C. Die Gegendruckrolle, die gleichzeitig als Transportrolle dienen kann, ist in diesem Falle mit Hilfe einer Andruckvorrichtung 22, beispielsweise einer Feder, so gelagert, daß die durch den Spalt laufende Fadenklammer 12 an die Siegelrolle 20 angedrückt wird. Die Siegelrolle weist üblicherweise ein Heizelement 24 auf, das sich zumindest entlang eines Teilbereiches der Siegelrolle erstreckt. Es ist jedoch auch möglich, das Heizelement im Inneren der Siegelrolle entlang des gesamten Umfang vorzusehen. Darüber hinaus ist es möglich, im Inneren der Siegelrolle eine Vielzahl von separaten Heizelementen vorzusehen, die voneinander getrennt sind und separat ansteuerbar sind. Während des Durchlaufes durch den Spalt zwischen der Gegendruckrolle 18 und der Siegelrolle 20 wirkt der durch die beiden Rollen 18 und 20 erzeugte Druck auf die Fadenklammerschenkel 14 und 16 ein.

Darüber hinaus sind die Fadenklammerschenkel 14 und 16 der durch das Heizelement 24 erzeugten Wärmeeinwirkung ausgesetzt. Dadurch werden die Fadenklammerschenkel 14 und 16 entgegen der Transportrichtung A umgelegt und an das Papier angepreßt. Dabei schmilzt der thermoplastische Fadenanteil und versiegelt den Faden fest mit den Falzbogen. Die Oberflächen der Gegendruckrolle 18 und der Siegelrolle 20 werden bei diesem Vorgang im wesentlichen mit der gleichen Transportgeschwindigkeit wie das zu siegelnde Gut 10 bewegt. Damit wird ein Gleiten der beiden Fadenklammerschenkel 14 und 16 an dem Siegelelement vermieden, so daß ein hoher Anpreßdruck angewandt werden kann, ohne daß die Fadenklammerschenkel abgerissen werden. Nach Passieren des Spaltes zwischen der Siegelrolle 20 und der Gegendruckrolle 18 ist die Fadenklammer, wie in 12a gezeigt, mit ihren Schenkeln 14a und 16a fest mit den Falzbogen verbunden.

In Figur 2 ist schematisch eine weitere Ausführungsform der Erfindung gezeigt. Falzbogen 10 werden entlang der Transportrichtung A bewegt. Die Bewegung der Falzbogen in der Transportrichtung A wird dabei zum einen durch die Gegendruckrolle 18 unterstützt, die sich in Richtung B dreht. Zum anderen liegen die Falzbogen auf der Oberfläche eines Siegelbandes 26 auf, das sich in Richtung D bewegt und dabei eine Geschwindigkeit aufweist, die an der Berührungsfläche mit den Falzbogen 10 im wesentlichen mit der Geschwindigkeit der Falzbogen 10 gleich ist. Die Gegendruckrolle 18 weist ein Gegendruckelement 22 auf, und ist so angeordnet, daß zwischen dem Siegelband 26 und der Gegendruckrolle 18 ein Spalt entsteht, durch den die Falzbogen 10 mit ihren zuvor eingebrachten Fadenklammern 12 bewegt werden. Nach dem Einbringen der Fadenklammer 12 sind die beiden Fadenklammerschenkel 14 und 16, entsprechend der Figur 1 senkrecht nach unten gerichtet. Sobald die beiden Fadenklammerschenkel 14 und 16 jedoch zwischen den Spalt einlaufen, der durch das Siegelband 26 und die ihm zugewandte Oberfläche der Falzbogen 10 gebildet wird, werden die beiden Fadenklammerschenkel umgelegt. Mit Hilfe eines nah an der Oberfläche des Siegelbandes 26 und den Falzbogen zugewandten Heizelementes 28 wird beim Durchlauf der Fadenklammer jede der beiden Fadenklammerschenkel erhitzt, so daß der in der Fadenklammer vorhandene thermoplastische Anteil geschmolzen und der Siegelfaden danach eine feste Verbindung mit den Falzbogen 10 eingehen kann. Nach Passieren des Bereiches des Heizelementes 28 sind die beiden Fadenklammerschenkel 14a und 16a fest mit den Falzbogen 10 verbunden. Es ist möglich, diese Verbindung noch durch mindestens eine unter dem Transportband gegenüber der Gegendruckrolle 18 angeordnete Druckrolle 30, zu verbessern.

In einer weiteren Ausführungsform, die in Figur 3 gezeigt ist, weist das Siegelelement einen in Transportrichtung A bewegbaren Schlitten auf, der ein Heizelement 28 beinhaltet. Der Siegelschlitten 32 ist in der Lage, eine Bewegungskurve 38 auszuführen. Diese kann beispielsweise unter anderem durch eine Verbindung des Siegelschlittens 32 mit einem Stab 34 an einer Exzenterstelle 40 eines rotierenden Elementes 36, beispielsweise einer Scheibe, erzeugt werden. Verwendbar ist hier jedoch auch jede andere Vorichtung, die den Siegelschlitten entlang der gewünschten Siegelbahn bewegt, wie z. B. ein Linearmotor. Bei der Bewegung des Siegelschlittens 32 wird darauf geachtet, daß er in dem Bewegungskurvenabschnitt 38d im wesentlichen mit der Geschwindigkeit bewegt wird, die der Geschwindigkeit der Falzbogen 10 in Transportrichtung A entspricht. Durch die vorgegebene Bewegungskurve 38 ist festgelegt, daß der Siegelschlitten sich zunächst im Bewegungskurvenabschnitt 38 b entgegen der Transportrichtung A bewegt, wobei der Siegelschlitten keinen Kontakt zu den Falzbogen 10 aufweist. Sobald der Siegelschlitten die Bewegung in Richtung des Bewegungskurvenabschnittes 38c aufnimmt, wird der Abstand zwischen dem Siegelschlitten und den Falzbogen 10 vermindert. Dabei muß darauf geachtet werden, daß der Siegelschlitten 32 im Bereich einer Fadenklammer 12 so an die Falzbogen 10 angenähert wird, daß die beiden Fadenklammerschenkel 14 und 16 entgegen der Transportrichtung A umgelegt und anschließend mit der gleichzeitigen Bewegung des Siegelschlittens 32 in dieser Position fixiert, erhitzt und entsprechend mit den Falzbogen 10 verbunden werden.

In Figur 4 ist eine Ausführungsform der erfindungsgemäßen Vorrichtung schematisch im Zusammenspiel mit einer vorgelagerten Fadenstation 42 einer Fadensiegelmaschine dargestellt, wobei vorteilhafterweise jede der bisher beschriebenen Vorrichtungen nach Figur 1, 2 und 3 als Siegelstation 44 eingesetzt werden kann. Wie der Figur 4 zu entnehmen ist, läßt sich bei der Verwendung einer Siegelstation 44, die eine bewegliche Siegeleinrichtung aufweist, die Fadenstation 42, die zum Einbringen des Fadens in das zu siegelnde Gut 10 dient, vollständig von der Siegelstation 44 trennen. Damit läßt sich ein deutlich flexiblerer Aufbau realisieren, der zu einer verbesserten Anpassung der Fadensiegelmaschine an die jeweiligen Bedürfnisse führt.

Wenn nun die Fadenstation 42 von der Siegelstation 44 getrennt ist, hat es sich als vorteilhaft erwiesen, vor der Siegelstation 44 ein Umlegelement 56 vorzusehen. Dieses Umlegelement, das von dem Transportweg 46 beabstandet angebracht ist, wird dabei unterhalb des Transportweges 46 so vorgesehen, daß eine Ausrichtung der Fadenklammerschenkel in die gewünschte Richtung erzielt werden kann. Da das Umlegelement 56 auf die Fadenklammerschenkel keinen Druck ausübt, werden diese schonend umgelegt und somit bereits in der richtigen Orientierung der Siegelstation 44 zugeführt. Bevorzugt wird das Umlegelement 56 so positioniert, daß es den Übergabebereich zwischen der Fadenstation 42 und der Siegelstation 44 überbrückt. Die Falzbogen bewegen sich demnach von der Fadenstation 42, in der ein Faden eingebracht wird, über das Umlegelement 56, in dem die Fadenschenkel ausgerichtet werden, in die Siegelstation 44, in der die Fadenschenkel fest mit dem zu siegelnden Gut verbunden werden.

Mit Hilfe der Fadenstation 42 ist es möglich, die speziell verzwirnten und mit einem schmelzbaren Anteil versehenen Fadenstücke in die Falzlinie der Falzbogen einzubringen. Hierzu wird üblicherweise in der Fadenstation 42 ein Nadeleinstechgetriebe 48 eingesetzt, das in Kooperation mit einer Fadenplattenkette 50, einer Förderkette 52 und einer Einstechkette 54 das Einbringen des Siegelfadens in die Falzbogen ermöglicht.

Die zuvor in den Figuren 1, 2 und 3 beschriebenen Heizelemente können als Elektroninduktions- oder Strahlungsheizungen ausgeführt sein. Außerdem ist es möglich, die Gegendruckelemente als Gegendruckrollen, bänder oder schlitten auszuführen, wobei sich die Gegendruckelemente am Berührungspunkt mit den Falzbogen im wesentlichen mit der gleichen Geschwindigkeit bewegen wie die Falzbogen selbst.

### Bezugszeichen

- 10: Falzbogen
- 12: Fadenklammer
- 14: erster Fadenklammerschenkel
- 16: zweiter Fadenklammerschenkel
- 18: Gegendruckrolle
- 20: Siegelrolle
- 22: Andruckelememt
- 24: Heizelement
- 26: Siegelband
- 28: Heizelement
- 30: Druckrolle
- 32: Siegelschlitten
- 34: Stab
- 36: Antriebselement
- 38: Bewegungskurve
- 38a: Bewegungskurvenabschnitt
- 38b: Bewegungskurvenabschnitt
- 38c: Bewegungskurvenabschnitt
- 38d: Bewegungskurvenabschnitt
- 40: Exzenterstelle
- 42: Fadenstation
- 44: Siegelstation
- 46: Förderbahn
- 48: Nadeleinstechgetriebe
- 50: Fadenplattenkette
- 52: Förderkette
- 54: Einstechkette
- 56: Umlegelement
- A: Transportrichtung des zu siegelnden Gutes
- B: Drehrichtung der Gegendruckrolle
- C: Drehrichtung der Siegelrolle
- D: Bewegungsrichtung des Transportbandes

## Patentansprüche

1. Vorrichtung zum Siegeln von Heftfäden (12) an zu siegelndem Gut (10) mit einem beheizbaren Siegelelement (20, 26,32), das eine Fläche aufweist, die das zu siegelnde Gut (10) beim Siegelvorgang an einer Berührungsfläche berührt,
**dadurch gekennzeichnet,**
**daß** das beheizbare Siegelelement (20, 26,32) so ausgeführt ist, daß die Berührungsfläche während des Siegelvorganges mit im wesentlichen der gleichen Geschwindigkeit wie die des zu siegelnden Gutes (10) bewegt werden kann.

2. Vorrichtung nach Anspruch 1,
**dadurch gekennzeichnet,**
**daß** das beheizbare Siegelelement als eine rotierende Siegelrolle (20) ausgeführt ist.

3. Vorrichtung nach Anspruch 1,
**dadurch gekennzeichnet,**
**daß** das beheizbare Siegelelement als ein umlaufendes Siegelband (26) ausgeführt ist

4. Vorrichtung nach Anspruch 1,
**dadurch gekennzeichnet,**
**daß** das beheizbare Siegelelement einen Siegelschlitten (32) und weiterhin eine Vorrichtung zum geradlinigen Bewegen des Siegelschlittens (32) in Transportrichtung der Falzbogen (10) sowie eine Vorrichtung (34 und 36) zum Wegbewegen des Sigelschlittens von dem zu siegelnden Gut (10) aufweist.

5. Vorrichtung nach einem der Ansprüche 1 bis 4,
**dadurch gekennzeichnet,**
**daß** das Siegelelement ein Heizelement (24, 28) aufweist.

6. Vorrichtung nach einem der Ansprüche 1 bis 5,
**dadurch gekennzeichnet,**
**daß** das Heizelement (24, 28) eine Induktionsheizung, umlaufende Heizpatrone oder Strahlungswärmequelle, ist.

7. Vorrichtung nach einem der Ansprüche 1 bis 6,
**dadurch gekennzeichnet,**
**daß** gegenüber dem beheizbaren Siegelelement (20, 26, 32) ein Gegendruckelement (18, 30) vorgesehen ist.

8. Vorrichtung nach Anspruch 7,
**dadurch gekennzeichnet,**
**daß** das Gegendruckelement (18, 30) als Gegendruckrolle, -band oder -schlitten ausgeführt ist.

9. Vorrichtung nach Anspruch 7 oder 8,
**dadurch gekennzeichnet,**
**daß** das Gegendruckelement (18, 30) so ausgeführt ist, daß die das zu siegelnde Gut (10) berührende Oberfläche des Gegendruckelements sich im wesentlichen mit der gleichen Geschwindigkeit bewegt wie das zu siegelnde Gut (10).

10. Verfahren zum Heizsiegeln von Heftgut, insbesondere aus Papier, Karton oder dergleichen, wobei in das Heftgut (10) im Bereich einer Falzlinie heißsiegelbare Fadenklammern eingebracht werden und das Heftgut (10) entlang eines Weges in Richtung (46) eines Heißsiegelelementes bewegt wird,
**dadurch gekennzeichnet,**
**daß** das Heftgut (10) und die heißsiegelbaren Fadenklammern (12) mit einem beheizbaren Siegelelement (20, 26, 32) in Kontakt gebracht werden, wobei sich die mit dem Heftgut (10) und den Fadenklammern (12) in Kontakt stehende Oberfläche des Siegelelementes (20, 26, 32) mit im wesentlichen der gleichen Geschwindigkeit bewegt wie das Heftgüt (10).

11. Verfahren nach Anspruch 10,
**dadurch gekennzeichnet,**
**daß** das Siegelelement als beheizbare Siegelrolle (20) ausgeführt ist, die auf dem Heftgut abrollt.

12. Verfahren nach Anspruch 10,
**dadurch gekennzeichnet,**
**daß** das Siegelelement als umlaufendes Siegelband (26) ausgeführt ist.

13. Verfahren nach Anspruch 10,
**dadurch gekennzeichnet,**
**daß** das Siegelelement als beweglicher Schlitten (32) ausgeführt ist, der so bewegt wird, daß er in einem Teilbereich der Transportstrecke des Heftgutes mit dem Heftgut (10) in Kontakt steht und anschließend vom Heftgut (10) entfernt und nach dem Entfernen entgegen der Transportrichtung des Heftgutes bewegt wird.

14. Verfahren nach einem der Ansprüche 10 bis 13,
**dadurch gekennzeichnet,**
**daß** gegenüber dem beheizbaren Siegelelement (20, 26, 32) ein Gegendruckelement (18, 30) vorgesehen ist, wobei sich das Gegendruckelement im wesentlichen mit der gleichen Geschwindigkeit bewegt wie das Heftgut (10) und daß sich das Heftgut zwischen dem Gegendruckelement und dem Siegelelement bewegt.

15. Verfahren nach Anspruch 14,
**dadurch gekennzeichnet,**
**daß** das Gegendruckelement als Gegendruckrolle, Gegendruckband oder beweglicher Gegendruckschlitten ausgeführt ist.

16. Fadensiegelmaschine,
**dadurch gekennzeichnet,**
**daß** die Fadensiegelmaschine eine Vorrichtung gemäß einem der Ansprüche 1 bis 9 aufweist.

## Claims

1. A device for sealing stitching threads (12) on material to be sealed (10) with a heatable sealing element (20, 26, 32) having a surface which touches the material to be sealed (10) during the sealing operation at a contact surface,
**characterized in**
**that** the heatable sealing element (20, 26, 32) is designed in such a manner that, during the sealing operation, the contact surface can be moved essentially at the same speed as the material to be sealed (10).

2. The device according to claim 1,
**characterized in**
**that** the heatable sealing element is a rotating sealing roller (20).

3. The device according to claim 1,
**characterized in**
**that** the heatable sealing element is a continuous sealing belt (26).

4. The device according to claim 1,
**characterized in**
**that** the heatable sealing element includes a sealing slide (32) and furthermore a device for linearly moving the sealing slide (32) in a conveying direction of the folded sheet (10) as well as a device (34 and 36) for moving the sealing slide away from the material to be sealed (10).

5. The device according to one of claims 1 to 4,
**characterized in**
**that** the sealing element has a heating element (24, 28).

6. The device according to one of claims 1 to 5,
**characterized in**
**that** the heating element (24, 28) is an induction heater, a revolving heating cartridge and a radiant heat source.

7. The device according to one of claims 1 to 6,
**characterized in**
**that** a counter-pressure element (18, 30) is provided opposite of the heatable sealing element (20, 26, 32).

8. The device according to claim 7,
**characterized in**
**that** the counter-pressure element (18, 30) is embodied as a counter-pressure roller, counter-pressure belt, or counter-pressure slide.

9. The device according to claims 7 or 8,
**characterized in**
**that** the counter-pressure element (18, 30) is embodied such that surface touching the material to be sealed (10) of the counter-pressure element moves essentially at the same speed as the material to be sealed (10).

10. A method for hot-sealing material to be stitched, in particular made of paper, cardboard or the like, whereby hot-sealable thread clamps are introduced into the material to be stitched (10) along a path in the direction (46) of a hot-sealing element,
**characterized in**
**that** the material to be stitched (10) and the hot-sealable thread clamps (12) into contact with a heatable sealing element (20, 26, 32), whereby the surface of the heatable sealing element (20, 26, 32) which is in contact with the material to be stitched (10) and with the thread clamps (12) moves essentially at the same speed as the material to be stitched (10).

11. The method according to claim 10,
**characterized in**
**that** the sealing element is embodied as a heatable sealing roller (20) which rolls off the material to be stitched.

12. The method according to claim 10,
**characterized in**
**that** the sealing element is embodied as a rotary sealing roller (20).

13. The method according to claim 10,
**characterized in**
**that** the sealing element is embodied as a movable slide (32) which is moved in such a manner that it is in contact with the material to be stitched (10) in a subsection of the conveying path of the material to be stitched (10) and in that it is subsequently removed from the material to be stitched (10) and, after its removal, is moved in a direction opposite to the conveying direction of the material to be stitched.

14. The method according to one of claims 10 to 13,
**characterized in**
**that** a counter-pressure element (18, 30) is provided opposite the heatable sealing element (20, 26, 32), whereby the counter-pressure element moves essentially at the same speed as the material to be stitched (10) and that the material to be stitched moves between the counter-pressure element and the sealing element.

15. The method according to claim 14,
**characterized in**
**that** the counter-pressure element is embodied as a counter-pressure roller, a counter-pressure belt, or a movable counter-pressure slide.

16. A thread-sealing machine,
**characterized in**
**that** the thread-sealing machine has a device according to one of claims 1 to 9.

## Revendications

1. Dispositif pour sceller des fils de reliure (12) sur un produit à sceller (10), comprenant un élément de scellement pouvant être chauffé (20, 26, 32), qui présente une surface qui, lors de l'opération de scellement, touche le produit à sceller (10) au niveau d'une surface de contact,
**caractérisé en ce que** l'élément de scellement (20, 26, 32) pouvant être chauffé est réalisé de façon telle, que la surface de contact puisse être déplacée pendant l'opération de scellement, avec sensiblement la même vitesse que celle du produit à sceller (10).

2. Dispositif selon la revendication 1, **caractérisé en ce que** l'élément de scellement pouvant être chauffé est réalisé sous la forme d'une roulette ou d'un galet de scellement (20) rotatif.

3. Dispositif selon la revendication 1, **caractérisé en ce que** l'élément de scellement pouvant être chauffé est réalisé sous la forme d'une bande de scellement (26) en révolution.

4. Dispositif selon la revendication 1, **caractérisé en ce que** l'élément de scellement pouvant être chauffé comprend un chariot de scellement (32) et, par ailleurs, un dispositif pour déplacer le chariot de scellement (32) de manière rectiligne dans la direction de transport du produit à sceller (feuilles pliées) (10), ainsi qu'un dispositif (34 et 36) pour éloigner le chariot de scellement du produit à sceller (10).

5. Dispositif selon l'une des revendications 1 à 4, **caractérisé en ce que** l'élément de scellement pouvant être chauffé comporte un élément chauffant (24, 28).

6. Dispositif selon l'une des revendications 1 à 5, **caractérisé en ce que** l'élément chauffant (24, 28) est un chauffage par induction, une cartouche chauffante en révolution ou une source de chaleur rayonnante.

7. Dispositif selon l'une des revendications 1 à 6, **caractérisé en ce qu'**en regard de l'élément de scellement (20, 26, 32) pouvant être chauffé, est prévu un élément de pressage conjugué (18, 30).

8. Dispositif selon la revendication 7, **caractérisé en ce que** l'élément de pressage conjugué (18, 30) est réalisé sous forme de galet, bande ou chariot de pressage conjugué.

9. Dispositif selon la revendication 7 ou 8, **caractérisé en ce que** l'élément de pressage conjugué (18, 30) est réalisé de façon à ce que la surface de l'élément de pressage conjugué, qui touche le produit à sceller (10), se déplace sensiblement avec la même vitesse que le produit à sceller (10).

10. Procédé pour sceller à chaud un produit à relier, notamment en papier, carton ou matériau similaire, des agrafes de fil susceptibles d'être scellées à chaud étant insérées dans le produit à relier (10), au niveau de la zone d'une ligne de pliage, et le produit à relier (10) étant déplacé le long d'un parcoure en direction (46) d'un élément de scellement à chaud,
**caractérisé en ce que** le produit à relier (10) et les agrafes de fil (2) pouvant être scellées à chaud sont amenés en contact avec un élément de scellement (20, 26, 32) pouvant être chauffé, la surface de l'élément de scellement (20, 26, 32), qui est en contact avec le produit à relier (10) et les agrafes de fil (12), se déplaçant sensiblement avec la même vitesse que le produit à relier (10).

11. Procédé selon la revendication 10, **caractérisé en ce que** l'élément de scellement est réalisé sous la forme d'une roulette ou d'un galet de scellement (20) pouvant être chauffé, qui roule sur le produit à relier.

12. Procédé selon la revendication 10, **caractérisé en ce que** l'élément de scellement est réalisé sous la forme d'une bande de scellement (26) en révolution.

13. Procédé selon la revendication 10, **caractérisé en ce que** l'élément de scellement est réalisé sous la forme d'un chariot de scellement (32) mobile, que l'on déplace de façon à ce qu'il soit en contact avec le produit à relier (10) dans une zone partielle du parcours de transport du produit à relier, et qu'il soit ensuite éloigné du produit à relier (10), puis, après l'éloignement, soit déplacé à l'encontre de la direction de transport du produit à relier.

14. Procédé selon l'une des revendications 10 à 13, **caractérisé en ce qu'**en regard de l'élément de scellement (20, 26, 32) pouvant être chauffé, est prévu un élément de pressage conjugué (18, 30), l'élément de pressage conjugué se déplaçant sensiblement avec la même vitesse que le produit à relier (10), et **en ce que** le produit à relier se déplace entre l'élément de pressage conjugué et l'élément de scellement.

15. Procédé selon la revendication 14, **caractérisé en ce que** l'élément de pressage conjugué est réalisé sous forme de galet de pressage conjugué, bande de pressage conjugué ou chariot de pressage conjugué mobile.

16. Machine à sceller des fils, **caractérisés en ce que** la machine à sceller des fils comprend un dispositif selon l'une des revendications 1 à 9.
